# EUROPÄISCHE PATENTSCHRIFT

(11) **EP 1 858 789 B1**
(45) Veröffentlichungstag und Bekanntmachung des Hinweises auf die Patenterteilung: **06.08.2008**
(21) Anmeldenummer: 06706454.3
(22) Anmeldetag: 27.01.2006
(51) Int. Cl.: B65H 3/04, B65H 3/52

(54) **VORRICHTUNG ZUM VEREINZELN VON ÜBERLAPPENDEN FLACHEN SENDUNGEN**
DEVICE FOR SEPARATING OVERLAPPING, FLAT ITEMS OF MAIL
DISPOSITIF POUR SEPARER DES ENVOIS PLATS SE CHEVAUCHANT

(30) Priorität: 16.03.2005 DE 102005012029
(43) Veröffentlichungstag der Anmeldung: 28.11.2007
(73) Patentinhaber: SIEMENS AKTIENGESELLSCHAFT, 80333 München (DE)
(72) Erfinder: SCHWARZBAUER, Michael, 78467 Konstanz (DE)
(86) Internationale Anmeldenummer: PCT/EP2006/000733
(87) Internationale Veröffentlichungsnummer: WO 2006/097161

(56) Entgegenhaltungen:
- US-A- 5 072 921
- US-A- 5 257 777
- PATENT ABSTRACTS OF JAPAN Bd. 1998, Nr. 10, 31. August 1998 (1998-08-31) & JP 10 139184 A (MITA IND CO LTD), 26. Mai 1998 (1998-05-26)

## Beschreibung

Die Erfindung betrifft eine Vorrichtung zum Vereinzeln von überlappenden flachen Sendungen nach dem Oberbegriff des Anspruches 1.

In DE 103 50 352 B3 wird eine Vereinzelungsvorrichtung mit mehreren Vereinzelungsstufen hintereinander zum Vereinzeln flacher Sendungen in stehender Position beschrieben, die ein örtlich festes Rückhalteband über die gesamte Länge mit streifenförmigen Rückhalteelementen aufweist, welche sich beabstandet übereinander, gegenüber den Abzugsriemen und in der Höhe versetzt zu den Abzugsriemen auf dem Rückhalteband befinden. Um den notwendigen Anpressdruck der Rückhalteelemente des Rückhaltebandes auf die Sendungen zu erzeugen, sind über die Länge verteilt Andruckelemente vorgesehen, die mit Federkraft von hinten direkt gegen das Rückhalteband drücken. Die Andruckelemente besitzen an ihren Enden Andruckrollen mit Bordscheiben zum Halten des Rückhaltebandes in der Höhe. Beim Durchlauf einer unförmigen Sendung kann sich das Rückhaltband zu den Andruckelementen unzulässig verschieben, sodass das Rückhalteband beschädigt werden kann. Funktionsstörungen und Doppelabzüge sind dann die Folge. Tritt solch eine Störung durch Verklemmung mehrerer Sendungen auf, so muss der Druck auf die Sendungen aufgehoben werden und die Bedienkraft entfernt danach die verklemmten Sendungen. Dazu muss der Transportpfad geöffnet werden, indem das Rückhalteband aus seiner Arbeitsposition nach hinten weggefahren wird. Dabei besteht die Gefahr, dass sich das Rückhalteband von den Andruckelementen löst und somit nicht mehr in seiner Lage geführt ist.

Bekannt wurde auch eine Vereinzelungsvorrichtung (US 5 257 777 A) mit einem örtlich festen Rückhalteband, streifenförmige Rückhalteelemente aufweisend, bei der der notwendige Anpressdruck durch die Bandspannung erzeugt wird. In DE 102 12 024 A1 wird eine Vereinzelungseinrichtung beschrieben, die zum Trennen von mehreren zusammenhängenden Stückgütern ein umlaufendes Band aufweist, wobei die Transportrichtung am Förderkanal zur Transportrichtung der Abzugsriemen entgegengesetzt ist. Zur Führung und Lagerung des Bandes zum Trennen sind mehrere elastisch gelagerte Andruckrollenvorrichtungen vorgesehen.

Der Erfindung liegt daher die Aufgabe zugrunde, eine Vorrichtung zum Vereinzeln von überlappenden flachen Sendungen mit einem örtlich festen Rückhalteband und Andruckelementen zu schaffen, die Verschiebungen des Rückhaltebandes in Längsrichtung an den Andruckelementen bei dicken oder unförmigen Sendungen erlaubt und die auch bei geöffnetem Transportpfad die Führung des Rückhaltebandes an den Andruckelementen sicher gewährleistet.

Erfindungsgemäß wird die Aufgabe durch die Merkmale des Anspruches 1 gelöst.
Dabei sind auf der Rückseite des Rückhaltebandes elastische Riemenschlaufen, die jeweils über an den Enden eines in Längsrichtung des Rückhaltebandes verlaufenden Koppelhebels drehbar angebrachten Andruckrollen geführt sind, jeweils durch eine in Riemenlängsrichtung annähernd punktförmige Verbindung befestigt. Der Koppelhebel ist über eine senkrecht zur Rückhaltebandlängsrichtung und parallel zum Rückhalteband verlaufende Schwenkachse des jeweiligen Andruckelementes beweglich gelagert. Diese spezielle formschlüssige Verbindung des Rückhaltebandes mit den Andruckelementen erlaubt belastungsfreie Verschiebungen des Rückhaltebandes in Transportpfadrichtung und gewährleistet die Führung des Rückhaltebandes auch bei geöffnetem Transportpfad.

Vorteilhafte Ausgestaltungen der Erfindung sind in den Unteransprüchen dargelegt.
Um eine definierte Führung des Rückhaltebandes sicherzustellen, sind die Riemenschlaufen vorteilhaft unter Vorspannung über die Andruckrollen geführt.

Vorteilhaft hinsichtlich Aufwandsminimierung und Funktionssicherheit ist es, wenn das Andruckelement einen auf einer Drehachse schwenkbar gelagerten Andruckhebel umfasst, an dessen einem Ende sich die Schwenkachse befindet und an dessen anderem Ende ein Federelement angreift und das Ende mit der Schwenkachse in Richtung Rückhalteband drückt.
Damit der Andruck eines relativ breiten Rückhaltebandes über die gesamte Breite gewährleistet werden kann, ist es vorteilhaft, wenn auf der jeweiligen Drehachse ein weiterer mit Federkraft beaufschlagter Andruckhebel mit Koppelhebel und Andruckrollen beweglich angeordnet ist.

Zur Verbesserung des Rückstreifeffektes ist es vorteilhaft, wenn sich auf der Vorderseite und in Längsrichtung des Rückhaltebandes zwei schmale streifenförmige und erhabene Kontaktoberflächen, eine mit der Breite der Riemenschlaufen in ihrer Höhe und die andere in Höhe der anderen Andruckrollen dieser Drehachse befinden.

Vorteilhaft ist es auch, wenn zur sicheren Führung des Rückhaltebandes die Andruckrollen außen die Riemenschlaufen führende Bordscheiben aufweisen, wobei die Bordscheiben in Schlitzen im Rückhalteband laufen.

Weiterhin ist es vorteilhaft, die Kontaktoberflächen auf dem Rückhalteband und die Transportriemen in der Höhe zueinander versetzt anzuordnen. Dadurch ist es möglich, dass auch auf sehr dünne Sendungen die Transportriemen und die Kontaktoberflächen des Rückhaltebandes einwirken, aber bei einer größeren Sendungslücke die Kontaktoberflächen und die Transportriemen nicht aneinander reiben.

Anschließend wird die Erfindung in einem Ausführungsbeispiel anhand der Zeichnung erläutert.

Dabei zeigen
- FIG 1: eine schematische Draufsicht auf eine Vereinzelungsstufe mit zwei Andruckelementen,
- FIG 2: eine Darstellung des Schnittes A-A aus FIG 1,
- FIG 3: eine Darstellung des Schnittes B-B aus FIG 1.

An dem Transportpfad befinden sich zu jeder Transportstufe an der einen Seite mehrere angetriebene, umlaufende Transportriemen 6 übereinander zum Transport und Beschleunigen der Sendungen 7,8 mittels Reibkraft. Auf der anderen Seite ist ein still stehendes Rückhalteband 1 angeordnet, das über die Bandlänge zwei schmale streifenförmige, erhabene Kontaktoberflächen 11 aufweist. Die Transportriemen 6 und die Kontaktoberflächen 11 sind in der Höhe zueinander versetzt, so dass sie in der Ruhestellung in Richtung des Vektors auf der Sendungsbreitseite überlappen können, ohne dass die Reibflächen bei fehlenden Sendungen 7,8 im Transportpfad einander berühren und dadurch schnell verschleißen. Damit kann auch für sehr dünne Sendungen 7,8 der nötige Anpressdruck erzeugt werden. Der durch das Rückhalteband 1 auf die Sendungen 7,8 ausgeübte Anpressdruck wird durch jeweils in einem Drehpunkt D2 gelagerte Andruckhebel 5 erzeugt, an deren von dem Rückhalteband 1 abgewandten Enden jeweils eine Zugfeder 9 angreift. Auf der Rückseite des Rückhaltebandes 1 sind elastische Riemenschlaufen 2 mit jeweils einer schmalen, vertikal verlaufenden Schweißnaht 10 in Längsrichtung des Rückhaltebandes 1 befestigt (für jede Vereinzelungsstufe zwei). Jede Riemenschlaufe 2 wird über zwei mit Bordscheiben versehene Andruckrollen 3, die an den Enden eines Koppelhebels 4 drehbar angebracht sind, unter Vorspannung geführt. Dabei laufen die Bordscheiben in Schlitzen des Rückhaltebandes 1. Auf der anderen Seite des Rückhaltebandes 1 zwischen den Schlitzen befindet sich die obere erhabene Kontaktoberfläche 11, wodurch sich auch die Bordscheiben nicht negativ auswirken. Der Koppelhebel 4 wiederum ist beweglich über ein Drehlager D1 annähernd mittig auf dem freien Ende des Andruckhebels 5 gelagert. Der Andruckhebel 5 wird dabei über die Zugfeder 9 in Richtung Rückhalteband 1 gedrückt. Beim Transport der Sendungen 7,8 durch den Transportpfad wird das Rückhalteband 1 entsprechend der Sendungsdicken von den Transportriemen 5 weg ausgelenkt. Dabei sind die Andruckhebel 5 also formschlüssig mit dem Rückhalteband 1 gekoppelt und jede beim Passieren der Sendungen 7,8 auftretenden Längsverschiebungen des Rückhaltebandes 1 gegenüber den Andruckhebeln 5 werden über die Riemenschlaufen 2 ausgeglichen. Die maximal erlaubte Längsverschiebung beträgt ±L-S/2 (L = Länge des Koppelhebels, S = Breite der Schweißnaht). Da das Rückhalteband 1 relativ breit ist, befindet sich zur Gewährleistung des notwendigen Andruckes über die gesamte Rückhaltebandbreite auf der Drehachse jedes Drehlagers D2 unterhalb des beschriebenen Koppelhebels 5 jeweils ein zweiter drehbar gelagerter Koppelhebel 12, an dem ebenfalls eine Zugfeder angreift. An den Enden dieses Koppelhebels 12 sind weitere Andruckrollen 13 drehbar befestigt, über die allerdings keine Riemenschlaufen laufen.

## Patentansprüche

1. Vorrichtung zum Vereinzeln von überlappenden flachen Sendungen (7,8) in stehender Position in einem Transportpfad mit mehreren, Transportriemen (6) aufweisenden Vereinzelungsstufen, wobei
- auf der den Transportriemen (6) am Transportpfad gegenüberliegenden Seite ein auf die Sendungen (7,8) mit Reibkraft einwirkendes, über die Länge aller Vereinzelungsstufen verlaufendes, still stehendes Rückhalteband (1) befestigt ist
- und über die Länge des Rückhaltebandes (1) verteilt Andruckelemente zum Andrücken des Rückhaltebandes (1) an die transportierten Sendungen (7,8) vorgesehen sind,
**dadurch gekennzeichnet , dass**
- jedes Andruckelement einen Koppelhebel (4), Andruckrollen (3) und eine elastische Riemenschlaufe (2) umfasst, wobei jeweils
- die Riemenschlaufe (2) auf der Rückseite des Rückhaltebandes (1) durch eine in Riemenlängsrichtung annähernd punktförmige Verbindung (10) am Rückhalteband (1) befestigt ist,
- die Riemenschlaufe (2) über die an den Enden des in Längsrichtung des Rückhaltebandes (1) verlaufenden Koppelhebels (4) drehbar angebrachten Andruckrollen (3) geführt ist,
- und der Koppelhebel (4) auf einer senkrecht zur Rückhaltebandlängsrichtung und parallel zum Rückhalteband (1) verlaufenden Schwenkachse (D1) beweglich gelagert ist.

2. Vorrichtung nach Anspruch 1, **dadurch gekennzeichnet, dass** die Riemenschlaufen (2) unter Vorspannung über die Andruckrollen (3) geführt sind.

3. Vorrichtung nach Anspruch 1, **dadurch gekennzeichnet, dass** das Andruckelement einen auf einer Drehachse (D2) schwenkbar gelagerten Andruckhebel (5) umfasst, an dessen einem Ende sich die Schwenkachse (D1) befindet und an dessen anderem Ende ein Federelement (9) angreift und das Ende mit der Schwenkachse (D1) in Richtung Rückhalteband (1) drückt.

4. Vorrichtung nach Anspruch 3, **dadurch gekennzeichnet, dass** auf der jeweiligen Drehachse (D2) ein weiterer mit Federkraft beaufschlagter Andruckhebel (12) mit einem weiteren Koppelhebel und weiteren Andruckrollen (13) beweglich angeordnet ist.

5. Vorrichtung nach Anspruch 4, **dadurch gekennzeichnet, dass** sich auf der Vorderseite und in Längsrichtung des Rückhaltebandes (1) mindestens zwei schmale streifenförmige und erhabene Kontaktoberflächen (11) befinden, wobei eine der Kontaktoberflächen (11) die Breite der Riemenschlaufen (2) aufweist und in deren Höhe angeordnet ist, und die andere der Kontaktoberflächen (11) in Höhe der weiteren Andruckrollen (13) angeordnet ist.

6. Vorrichtung nach Anspruch 5, **dadurch gekennzeichnet, dass** die Andruckrollen (3) außen die Riemenschlaufen (2) führende Bordscheiben aufweisen, wobei die Bordscheiben in Schlitzen im Rückhalteband (1) laufen.

7. Vorrichtung nach Anspruch 5, **dadurch gekennzeichnet, dass** die Kontaktoberflächen (11) auf dem Rückhalteband (1) und die Transportriemen (6) in der Höhe zueinander versetzt angeordnet sind.

## Claims

1. Device for separating overlapping, flat items of mail (7, 8) in an upright position in a transport path with a number of separating sections featuring transport belts (6), with
- a stationary retaining strip (1) running over the length of all separating sections being attached on the transport path on the side opposite the transport belt (6) operating on the mail items (7,8) with friction force.
- and pressure elements for pressing the retaining strip (1) onto the transported mail items (7, 8), distributed over the length of the retaining strip (1) being provided,
**characterised in that**,
- each pressure element comprises a coupling lever (4), pressure rollers (3) and an elastic belt loop (2), with
- the belt loops (2) being attached to the retaining strip (1) in each case to the back of the retaining strip (1) by an approximately point-type connection (10) in the longitudinal direction of the belt,
- the belt loop (2) being guided via the rotationally-mounted pressure rollers (3) on the ends of the coupling lever (4) running in the longitudinal direction of the retaining strip (1),
- and the coupling lever (4) being displaceably supported on a pivot axis (D1) running perpendicular to the longitudinal direction of the retaining band and parallel to the retaining strip (1).

2. Device according to claim 1, **characterised in that** the belt loops (2) are guided under pre-tension over the pressure rollers (3).

3. Device according to claim 1, **characterised in that** the pressure element includes a pressure lever (5) supported rotationally on an axis of rotation (D2), on one end of which the pivot axis (D1) is located and on the other end of which a spring element (9) engages and presses the end with the pivot axis (D1) in the direction of the retaining strip (1).

4. Device according to claim 3, **characterised in that**, on the respective axis of rotation (D2) a further pressure lever (12) operating under spring force with a further coupling lever and further pressure rollers (13) is displaceably arranged.

5. Device according to claim 4, **characterised in that** at least two narrow strip-form and raised contact surfaces (11) are located on the front and in the longitudinal direction of the retaining strip (1), with one of the contact surfaces (11) having the width of the belt loops (2) and being located at their height, and the other of the contact surfaces (11) being arranged at the height of the further pressure rollers (13).

6. Device according to claim 5, **characterised in that** the pressure rollers (3) feature flanged wheels guiding the belt loops (2) on the outside, with the flanged wheels running in slots in the retaining strip (1).

7. Device according to claim 5, **characterised in that** the contact surfaces (11) are arranged on the retaining strip (1) and the transport belts (6) are arranged offset in height from each other.

## Revendications

1. Dispositif pour séparer des envois ( 7, 8 ) plats se chevauchant en position verticale sur une voie de transport, ce dispositif comprenant plusieurs niveaux de séparation dotés de courroies de transport ( 6 ), dans lequel
- une bande de retenue ( 1 ) immobile, s'étendant sur la longueur de tous les niveaux de séparation et agissant avec une force de frottement sur les envois ( 7, 8 ), est fixée du côté opposé aux courroies de transport (6 ) sur la voie de transport
- et des éléments de pression, répartis sur la longueur de la bande de retenue ( 1 ), sont prévus pour presser la bande de retenue ( 1 ) sur les envois ( 7, 8 ) transportés,
**caractérisé en ce que**
- chaque élément de pression comprend un levier de commutation ( 4 ), des galets de pression ( 3 ) et une boucle de courroie ( 2 ) élastique, sachant respectivement que
- la boucle de courroie ( 2 ) est fixée au dos de la bande de retenue ( 1 ) par une liaison ( 10 ) sensiblement en forme de point, placée dans le sens longitudinal de la courroie, sur la bande de retenue ( 1 ),
- la boucle de courroie ( 2 ) est guidée par les galets de pression ( 3 ) disposés rotatifs aux extrémités du levier de commutation ( 4 ) s'étendant dans le sens longitudinal de la bande de retenue ( 1 ),
- et le levier de commutation ( 4 ) est monté mobile sur un axe de pivotement ( D1 ) s'étendant perpendiculairement au sens longitudinal de la bande de retenue ( 1 ) et parallèlement à la bande de retenue ( 1 ).

2. Dispositif selon la revendication 1, **caractérisé en ce que** les boucles de courroie ( 2 ) sont guidées avec une certaine précontrainte par les galets de pression ( 3 ).

3. Dispositif selon la revendication 1, **caractérisé en ce que** l'élément de pression comprend un levier de pression ( 5 ) monté pivotant sur un axe de rotation ( D2 ), l'axe de pivotement ( D1 ) se trouvant à une extrémité du levier de pression et un élément formant ressort ( 9 ) agissant à l'autre extrémité du levier de pression, et l'extrémité comprenant l'axe de pivotement ( D1 ) presse dans la direction de la bande de retenue ( 1 ).

4. Dispositif selon la revendication 3, **caractérisé en ce qu'**un levier de pression ( 12 ) supplémentaire, auquel s'applique une force élastique, est monté mobile sur chaque axe de rotation ( D2 ), avec un levier de commutation supplémentaire et des galets de pression ( 13 ) supplémentaires.

5. Dispositif selon la revendication 4, **caractérisé en ce qu'**au moins deux surfaces de contact ( 11 ) en relief et en forme de bande étroite se trouvent sur la face avant et dans le sens longitudinal de la bande de retenue ( 1 ), l'une des surfaces de contact ( 11 ) ayant la largeur des boucles de courroie ( 2 ) et étant disposée à leur hauteur, et l'autre des surfaces de contact ( 11 ) étant disposée à la hauteur des galets de pression ( 13 ) supplémentaires.

6. Dispositif selon la revendication 5, **caractérisé en ce que** les galets de pression ( 3 ) ont des plaques de délimitation dépassant des boucles de courroie ( 2 ), les plaques de délimitation passant dans des fentes ménagées dans la bande de retenue ( 1 ).

7. Dispositif selon la revendication 5, **caractérisé en ce que** les surfaces de contact ( 11 ) sur la bande de retenue ( 1 ) et les courroies de transport ( 6 ) sont disposées de façon décalée en hauteur les unes par rapport aux autres.
